# EUROPÄISCHE PATENTSCHRIFT

(11) **EP 1 979 701 B1**
(45) Veröffentlichungstag und Bekanntmachung des Hinweises auf die Patenterteilung: **25.08.2010**
(21) Anmeldenummer: 07703228.2
(22) Anmeldetag: 02.02.2007
(51) Int. Cl.: F28G 3/16

(54) **VORRICHTUNG MIT FLUIDVERTEILER UND MESSWERTERFASSUNG SOWIE VERFAHREN ZUM BETRIEB EINES MIT RAUCHGAS DURCHSTRÖMTEN KESSELS**
DEVICE WITH FLUID DISTRIBUTOR AND MEASURED VALUE RECORDING AND METHOD FOR OPERATING OF A BOILER
DISPOSITIF DOTÉ D'UN RÉPARTITEUR DE FLUIDE ET D'UN SYSTÈME DE DÉTECTION DE VALEUR DE MESURE, ET PROCÉDÉ OPÉRATOIRE D'UNE CHAUDIÈRE PARCOURUE PAR DES GAZ DE COMBUSTION

(30) Priorität: 03.02.2006 DE 102006005012
(43) Veröffentlichungstag der Anmeldung: 15.10.2008
(73) Patentinhaber: Clyde Bergemann GmbH, 46485 Wesel (DE)
(72) Erfinder: MUSSMANN, Bernd, 47495 Rheinberg (DE); FRACH, Manfred, 46485 Wesel (DE)
(74) Vertreter: Rössler, Matthias
(86) Internationale Anmeldenummer: PCT/EP2007/000900
(87) Internationale Veröffentlichungsnummer: WO 2007/090568

(56) Entgegenhaltungen:
- EP-B1- 1 259 762
- WO-A-96/38704
- WO-A-2004/005834
- DD-A1- 239 656

## Beschreibung

Die vorliegende Erfindung betrifft eine Vorrichtung umfassend einen Fluidverteiler der wenigstens einen Strömungskanal mit einer Eintrittsöffnung und einer Austrittsöffnung hat, wobei die Eintrittsöffnung mit einer Zuleitung für ein Fluid verbindbar ist und Mittel vom Bewegen des Fluidverteilers vorgesehen sind. Derartige Vorrichtungen können beispielsweise zum Reinigen von Kesseln einer Verbrennungsanlage zum Einsatz gelangen. Darüber hinaus betrifft die Erfindung auch ein Verfahren zum Betrieb eines mit Rauchgas durchströmten Kessels mit einer solchen Vorrichtung.

Im Zusammenhang mit dem Betrieb von Verbrennungsanlagen ist es von besonderem Interesse, einen hohen Wirkungsgrad bei der Energieumwandlung zu erzielen. Dazu wird das heiße Rauchgas in einer Mehrzahl von Wärmeaustauschern vorbeigeführt, so dass die Wärme auf ein in den Wärmetauschern strömendes Wärmeaustauschmedium, insbesondere Wasser, übertragen wird. Beim Kontakt des heißen Rauchgases mit diesen Wärmeaustauschern bleiben jedoch Verunreinigungen, Ruß und Ähnliches an den haften, die mittelfristig den Wärmeübergang vom Rauchgas hin zum Wärmeaustauschmedium behindern: Deshalb ist es erforderlich, in vorgegebenen Abständen die Wärmeaustauscher von diesen Verunreinigungen zu befreien.

Zur Reinigung dieser Wärmeaustauschflächen oder auch der Kesselwand kommen beispielsweise Reinigungsgeräte zum Einsatz, wie sie zum Beispiel in der WO 96/38704 beschrieben sind. Ein platzsparend aufgebautes Reinigungsgerät geht auch aus der EP 1 259 762 B1 hervor.

Dieses Reinigungsgerät, insbesondere ein so genannter Wasserlanzenbläser, hat eine Wasserlanze, mit der ein gebündelter Wasserstrahl durch den Kesselraum auf eine gegenüber liegende Wand oder einen Wärmeaustauscher abgegeben werden kann, wobei dadurch die dort anhaftenden Verunreinigungen entfernt werden. Eine solche Reinigung kann während des Betriebes der Verbrennungsanlage erfolgen. Zur Durchführung dieses Reinigungsprozesses wird der Auftreffbereich des Wasserstrahls entlang eines vorgegebenen Weges auf der zu reinigenden Fläche geführt, auch Blasfigur genannt. Der Weg ist im Allgemeinen mäanderförmig und umläuft gezielt Hindernisse, Öffnungen oder andere empfindliche Zonen im Reinigungsbereich. Aufgrund der kinetischen Wasserstrahlenergie und des schlagartigen Verdampfens von in den Poren der Ablagerungen eingedrungenen Wassers wird ein Abplatzen der Verschmutzung aus Ruß, Schlacke und Asche bewirkt.

Darüber hinaus ist es bekannt, mit diverser Sensorik die Verschmutzung der Wärmeaustauschflächen bzw. der Kesselwand zu überprüfen bzw. zu überwachen und eine gezielte Reinigung dann vorzunehmen. So geht beispielsweise aus der DE 196 40 337 ein Verfahren zur Bewertung und Abreinigung von Verschlackungen an einer Heizfläche hervor, wobei an ausgewählten Rohren der Heizfläche im Inneren eines Dampfkessels die Temperatur des Wärmeaustauschmediums gemessen wird. Diese gemessene Temperatur wird mit einer Referenztemperatur einer sauberen Heizfläche verglichen. Als Ergebnis dieses Vergleichs kann nun entschieden werden, ob der Wärmeübergang noch ausreichend ist, oder ob eine Reinigung durchgeführt werden muss. Des Weiteren geht aus der DE 196 05 287 ein Verfahren und eine Einrichtung zur Steuerung der Reisezeit eines Kessels hervor. Dabei wird auch vorgeschlagen, dass es für die Generierung weitere Informationen über den Ablagerungsmechanismus oder vorbeiströmende Aschepartikel zweckmäßig ist, die Temperaturverteilung der Umgebung der Ablagerung zu erfassen und zu analysieren. Hierbei können z. B. heiße Aschepartikel erkannt werden, die stromaufwärts an der Kesselwand oder den Einbauten zu Anbackungen führen können. Zur Erfassung solcher Informationen wird vorgeschlagen, einen in den Kessel ragenden Ablagerungssensor, beispielsweise eine CCD-Kamera, vorzusehen. Ein besonders effektives und einfach durchzuführendes Verfahren zur selektiven Reinigung geht auch aus der DD 281452 B5 hervor, wobei die zu reinigenden Kesselwände in separate Flächen eingeteilt und überwacht werden. Erst bei erreichen vorgegebener Kennwerte werden gezielt Reinigungsprozesse für diese separaten Flächen initiiert.

Weitere Verfahren zur Überwachung der Betriebsparameter der Verbrennung bzw. zur Überwachung der Ablagerungen im Inneren des Kessels sind die so genannte Thermographie, die Schall-Pyrometrie oder die Infrarot-Pyrometrie. Mit Hilfe derartiger Messwert-Erfassungssysteme können Informationen über die Temperatur von Gegenständen im Inneren des Kessels, die Temperatur des Rauchgases, die Strömungsgeschwindigkeit des Rauchgases, anhaftende Verunreinigungen, etc. bestimmt werden.

Die derzeit im Einsatz befindlichen Systeme zur Überwachung der Verbrennungsvorgänge, des Verschlackungsgrades der Wärmeaustauscher, der Reinigung von Wärmeaustauschern und der Steuerung dieser einzelnen Vorgänge sind immer noch sehr komplex und teuer. Auch fehlt es zumindest teilweise an der Möglichkeit, gewonnene Informationen zu überprüfen, so dass vielfach noch unnötige Reinigungsvorgänge durchgeführt werden. Darüber hinaus sind Verbrennungsanlagen, die noch nicht mit einem Überwachungssystem hinsichtlich der Verbrennungsvorgänge im Inneren des Kessels ausgeführt sind, nur mit sehr hohen Kosten nachrüstbar, wobei vielfach die Kesselwand durchbrochen werden muss. Folglich ist für die Installation auch ein relativ langer Stillstand des Kessels erforderlich.

Hiervon ausgehend ist es Aufgabe der vorliegenden Erfindung, die mit Bezug auf den Stand der Technik geschilderten Probleme zumindest teilweise zu lösen. Insbesondere sollen Vorrichtungen und Verfahren angegeben werden, die zu einem effizienteren Betrieb einer Verbrennungsanlage führen. Außerdem soll auch eine Möglichkeit angegeben werden, wie bereits bestehende Verbrennungsanlage schnell und kostengünstig mit einer Kesselraumüberwachung ergänzt werden können.

Diese Aufgaben werden gelöst mit einer Vorrichtung gemäß den Merkmalen des Patentanspruchs 1 sowie einem Verfahren zum Betrieb eines mit Rauchgas durchströmten Kessels gemäß den Merkmalen des Patentanspruchs 13. Weitere vorteilhaftere Ausgestaltungen der Erfindung sind in den abhängig formulieren Patentansprüchen angegeben. Es ist darauf hinzuweisen, dass die in den Patentansprüchen einzeln aufgeführten Merkmale in beliebiger technologisch sinnvoller, Weise miteinander kombiniert werden können, und weitere Ausgestaltungen der Erfindung aufzeigen. Auch die Beschreibung offenbart, insbesondere im Zusammenhang mit den Figuren, Weiterbildungen der Erfindung,

Die erfindungsgemäße Vorrichtung umfasst demnach einen Fluidverteiler der wenigstens einen Strömungskanal mit einer Eintrittsöffnung und einer Austrittsöffnung hat, wobei die Eintrittsöffnung mit einer Zuleitung für ein Fluid verbindbar ist und Mittel zum Bewegen des Fluidverteilers vorgesehen sind, und bei der zusätzlich Mittel zur Erfassung eines Umgebungsparameters durch die Austrittsöffnung hindurch vorgesehen sind.

Ein "Fluidverteiler" meint insbesondere eine rohrähnliche Konstruktion, die in ihrem Zentrum einen Strömungskanal umfasst. Der Fluidverteiler ist in der Regel ein lang gestrecktes Roh, wobei nahe zumindest eines Endbereiches Krümmungen, Aufweitungen oder Einschnürungen (z.B. zur Beeinflussung des Strömungsverhaltens des Fluides), Anschlüsse, Anbauten und dergleichen vorgesehen sein können. Der Fluidverteiler stellt insbesondere ein so genanntes Blasrohr für ein Reinigungsgerät dar. Auch wenn es durchaus möglich ist, dass die Vorrichtung mehrere Fluidverteiler und/oder auch ein Fluidverteiler mehrere Strömungskanäle aufweist. Bevorzugt ist jedoch die Ausführung der Vorrichtung mit einem einzelnen Fluidverteiler, der einen einzelnen Strömungskanal hat. Die Eintrittsöffnung kann zudem Adapter, Anschlüsse, Ventile und Ähnliches umfassen, so dass eine Zuleitung für ein Fluid (Wasser, Dampf, Luft, etc.) so an dem Fluidverteiler befestigbar ist, dass die Verbindung auch hohen Bewegungsgeschwindigkeiten oder Beschleunigungen im Betreib standhält. Die Zuleitung ist vorteilhafter Weise flexibel und sollte zumindest teilweise hochtemperatur-beständig sein. Eine Möglichkeit hinsichtlich der Ausgestaltung einer solchen Zuleitung ist ein Metallschlauch, wobei dieser auch mehrere konzentrische Schlauchmäntel umfassen kann.

Weiterhin sind Mittel zum Bewegen des Fluidverteilers vorgesehen. Diese Mittel können mechanische, magnetische, elektromechanische, pneumatische oder andere Antriebe umfassen. Mit "Bewegen" ist insbesondere ein Verschwenken gemeint, es ist jedoch auch möglich, dass hierbei ein Rotieren und/oder Verschieben des Fluidverteilers stattfindet. Grundsätzlich ist auch möglich, dass mehrere Bewegungsarten sich zumindest zeitweise überlagern.

Erfindungsgemäß sind zusätzlich Mittel zur Erfassung eines Umgebungsparameters durch die Austrittsöffnung hindurch vorgesehen. Die Mittel können insbesondere Schallerzeuger, Schallempfänger, optische Aggregate (Kamera, Pyrometer, Laser, etc.), Strahlungsleiter, Sensoren, Halterungen für zumindest einen der vorstehend genannten Elemente und dergleichen umfassen. Mit Umgebungsparameter ist insbesondere eine Zustandsgröße im Inneren des Kessels gemeint, wie beispielsweise die Kesselinnentemperatur, die Strömungsgeschwindigkeit und/oder Temperatur des Rauchgases, die Entfernung hin zu einem Objekt im Inneren des Kessels, der Verschlackungsgrad der Wärmetauscher, das Reflexionsverhalten von Bestandteilen und/oder Einbauten des Kessels oder Ähnliches. Insbesondere umfasst der Umgebungsparameter auch Mittelwerte, flächige und/oder räumliche Verteilungen des Parameters, das Änderungsverhalten des Parameters und dergleichen. Auch wenn es grundsätzlich möglich ist, zeitgleich oder zeitlich versetzt diverse Umgebungsparameter zu erfassen, so wird ein einfacher Aufbau der Vorrichtung mit Mitteln zum Erfassen genau eines Umgebungsparameters bevorzugt. Das Erfassen außerhalb des Fluidverteilers bzw. im Inneren des Kessels liegenden Umgebungsparameters erfolgt durch die Austrittsöffnung hindurch, wobei dies berührungslos stattfinden kann. Demnach ist es z.B. möglich, dass die Mittel zur Erfassung eines Umgebungsparameters nicht über die Austrittsöffnung des Fluidverteilers hinausragen und/oder (zumindest zeitweise) direkt mit dem Innenraum des Kessels in Kontakt sind.

Der Vorteil der Vorrichtung ist, dass der Fluidverteiler nun nicht nur als Reinigungsgerät eingesetzt werden kann, sondern eine weitere Funktion erhält. Dabei können zum variablen Einsatz der Mittel zur Erfassung des Umgebungsparameters beispielsweise die Antriebe des Fluidverteilers bzw. der Vorrichtung genutzt werden. Auch lassen sich Systeme, die bereits einen solchen Fluidverteiler umfassen, leicht mit einem solchen Umgebungsparameter-Erfassungssystem nachrüsten, da lediglich der Fluidverteiler ausgetauscht werden muss. Neue Bohrungen oder Luken können so in einer Kesselwand vermieden werden. Das schnelle Austauschen des Fluidverteilers gewährleistet zudem, dass lange Stillstandzeiten des Kessels vermieden werden können.

Gemäße einer Weiterbildung der Vorrichtung ist es vorteilhaft, wenn die Mittel zur Erfassung eines Umgebungsparameters zumindest einen Messwertaufnehmer umfassen, der in Verbindung zum wenigstens einen Strömungskanal angeordnet ist. Das kann z.B. einerseits bedeuten, dass der Messwertaufnehmer selbst im Inneren des wenigstens einen Strömungskanals positionierbar ist. Der Messwertaufnehmer kann dann dauerhaft dort positioniert sein, es ist jedoch auch möglich, dass dieser nur zeitweise während des Betriebes der Vorrichtung im Strömungskanal positioniert ist. Auch ist mögliche, dass der Messwertaufnehmer selbst in einem Nebenraum oder mit einem Abstand zum Strömungskanal positioniert ist, wobei dann gegebenenfalls ein Signalleiter zumindest zeitweise in den Strömungskanal einbringbar ist.

Im Hinblick auf die Mittel zur Erfassung eines Umgebungsparameters ist bevorzugt, dass diese wenigstens ein Pyrometer umfassen. Grundsätzlich kommt hierfür insbesondere ein Schall-Pyrometer oder ein Infrarot-Pyrometer in Frage. Bei einem Schall-Pyrometer werden Schallsender und Schallempfänger in einem oder in mehreren Vorrichtungen positioniert. Dann werden Schallimpulse ausgesendet, wobei aufgrund der Temperaturabhängigkeit der Schallgeschwindigkeit Kenntnisse hinsichtlich der Temperatur und/oder der Rauchgasgeschwindigkeit gewonnen werden können. Damit lassen sich jedoch nur in bestimmten Positionen des Fluidverteilers Messwerte generieren, da Sender und Empfänger zueinander exakt ausgerichtet sein müssen. Bevorzugt ist demnach der Einsatz eines Infrarot-Pyrometers, auch Strahlungsthermometer genannt. Dieses dient insbesondere zur berührungslose Temperaturmessung. Die Infrarot-Strahlung der Rauchgase, der Flammen bzw. der Objekte im Inneren des Kessels können so bestimmt werden. Grundlage bildet das so genannte Stefan-Bolzmann-Gesetz, nach dem die Gesamtstrahlungsleistung für einen idealen schwarzen Körper von der absoluten Temperatur abhängt. Bevorzugt ist ein Infrarot-Pyrometer, dessen Spektralbereich 3,9 µm und/oder 1,1 µm umfasst.

Gemäß einer Weiterbildung der Vorrichtung wird vorgeschlagen, dass die Mittel zur Erfassung eines Umgebungsparameters wenigstens teilweise in einem, vom Strömungskanal endkoppelbaren, Nebenkanal angeordnet sind. Damit wird grundsätzlich die Möglichkeit einer Entkopplung von Messvorgang und Fluidverteilung geschaffen. Dazu ist der Fluidverteiler vorteilhafterweise mit einer Krümmung nahe der Eintrittsöffnung ausgeführt, so dass sich der Nebenkanal im Wesentlichen fluchtend zur Austrittsöffnung erstrecken kann. Um zu verhindern, dass das Fluid mit den Mitteln zur Erfassung eines Umgebungsparameters in Kontakt kommt, kann dieser Nebenkanal entkoppelt werden. Hierfür können Dichtungen, Ventile, Strömungsklappen oder dergleichen vorgesehen sein. Grundsätzlich ist auch möglich, dass der Nebenkanal eine Anschlussstelle hat, der vollständig mit einer Verschlussklappe oder dergleichen verschlossen werden kann. In diesem Fall können die Mittel zur Erfassung eines Umgebungsparameters auch Zeitweise von dem Fluidverteiler entfernt werden. Bevorzugt ist jedoch eine dauerhafte Verbindung zwischen den Mitteln zur Erfassung des Umgebungsparameters und dem Fluidverteiler, weil auf diese Weise die Wiederholung der genauen Ausrichtung bei der Montage vermieden werden kann. Zusätzlich oder Alternativ können auch Mittel zum Schutz der Mittel zur Erfassung eines Umgebungsparameters bezüglich der im Inneren des Kessels herrschenden Temperaturen, Gase und/oder Drücke vorgesehen sein.

Weiterhin ist auch vorteilhaft, dass in dem wenigstens einen Strömungskanal Elemente zum Halten der Mittel zur Erfassung eines Umgebungsparameters vorgesehen sind. Dies gilt beispielsweise für den Fall, dass im Inneren des Strömungskanals ein Signalleiter angeordnet ist. Um diesen nunmehr zur Austrittsöffnung auszurichten, kann es erforderlich sein, diesen mittig im Strömungsraum zu fixieren. Hierfür können separate Elemente zeitweise oder permanent im Strömungskanal vorgesehen sein. Als ein Beispiel für ein permanent integriertes Element ist ein Strömungsbeeinflusser beispielhaft anzuführen, der das Fluid (nach Durchströmen einer Krümmung) nahe der Eintrittsöffnung beruhigen soll. Dieser Strömungsbeeinflusser kann nun mit solchen Elementen zum Halten der Messwertaufnehmer ausgestattet sein.

Gemäß einer Weiterbildung der Vorrichtung umfassen die Mittel zum Bewegen des Fluidverteilers eines Schwenkantriebs mit mindestens zwei unabhängig voneinander ansteuerbaren Antrieben. Ganz besonders bevorzugt ist die Ausgestaltung mit zwei Lineartrieben, die insbesondere in Modul-Bauweise gestaltet sind. Der Schwenkantrieb realisiert dabei beispielsweise unabhängig voneinander einstellbare Verschwenkwinkel in horizontaler und vertikaler Richtung von bis zu 110°. Im Hinblick auf die Ausgestaltung der Antriebe sei insbesondere auf die WO 01/65179 A1 verwiesen. Die dortige Beschreibung der Antriebe kann zur näheren Beschreibung auch hier herangezogen werden.

Des Weiteren wird auch vorgeschlagen, dass Mittel zur Positionsbestimmung des Fluidverteilers vorgesehen sind. Insbesondere sind die Mittel zur Positionsbestimmung mit den Antrieben eines Schwenkbetriebs kombiniert. So können beispielsweise Weg- und/oder Winkel- und/oder Geschwindigkeitssensoren vorgesehen sein, die mit Teilen der Antriebe gekoppelt sind. Somit lassen sich aufgrund der Verfahrwege der Antriebe exakte Rückschlüsse auf die Position des Fluidverteilers ziehen. Die Positionsbestiminung umfasst beispielsweise die Lage des Fluidverteilers bezüglich eines Bezugspunktes der Vorrichtung und/oder die Ausrichtung des Fluidverteilers und/oder die Neigung des Fluidverteilers zur Kesselwand. Zudem ist möglich, dass Endschalter oder dergleichen vorgesehen sind, die beispielsweise vor den Start des Betriebes der Vorrichtung als Referenzpunkt für die nachfolgende Positionsbestimmung dienen können.

Nach einer weiteren Ausgestaltung der Vorrichtung umfasst diese ein Reinigungsgerät für einen mit Rauchgas durchströmten Kessel. Dabei handelt es sich insbesondere um ein Reinigungsgerät, dessen Fluidverteiler nach Art eines Blasrohres ausgestaltet ist, dass dauerhaft schwenkbar in der Wand eines Kessels positioniert werden kann.

Bei dieser Vorrichtung ist besonders bevorzugt, dass der Fluidverteiler eine Düse zur Ausbildung eines Fluidstrahls umfassend zumindest einen der Bestandteile Wasser und Dampf hat, wobei die Düse die Austrittsöffnung bildet Mit "Düse" ist insbesondere ein sich verjüngender Querschnitt des Strömungskanals des Fluidverteilers im Bereich der Austrittsöffnung gemeint, wobei die Austrittsöffnung letztendlich einen Durchmesser im Bereich von 6 mm bis 8 mm aufweist Durch diese Düse hindurch kann nunmehr ein Messstrahl ebenso wie ein Fluidstrahl in innere Bereiche des Kessels abgegeben werden. Dabei können der Fluidstrahl und der Messstrahl vorzugsweise Distanzen bis zu 5 Meter, gegebenenfalls sogar 10 Meter oder sogar bis hin zu 18 Metern überbrücken.

Des Weitern wird auch ein Kessel einer Verbrennungsanlage mit mindestens einer Vorrichtung der vorstehend erfindungsgemäß beschriebenen Art vorgeschlagen, bei dem der Fuidverteiler so in einer Kesselwand bewegbar angeordnet ist, dass sich die Austrittsöffnung im Inneren des Kessels befindet. Bevorzugt ist dabei die Ausgestaltung, dass mehrere Vorrichtungen in bzw. an dem Kessel montiert sind.

Über die in den Innenbereich des Kessels hineinragende Austrittsöffnung des Fluidverteilers können Fluidstrahlen oder Messstrahlen abgegeben werden, die zumindest einen Großteil des Innenraums des Kessels erreichen können. Dies hat einerseits den Vorteil, dass mit Hilfe der Fluidstrahlen die von dem Fluidverteiler erreichbaren Wärmeaustauschkörper bzw. Kesselwände von Verunreinigungen befreit werden können, gleichzeitig aber auch relativ große Bereiche mit den Messstrahlen erreicht werden können. Die Vorsehung mehrere Vorrichtungen ermöglicht nun, dass Bereiche im Inneren des Kessels von mehreren Messstrahlen unterschiedlicher Vorrichtungen erreicht werden können, wobei durch die Überlagerung der gewonnenen Messwerte sehr genaue Informationen über den Umgebungsparameter erzielt werden können.

Dabei ist es besonders vorteilhaft, dass in einem horizontalen Ebenenabschnitt des Kessels wenigstens zwei Vorrichtungen vorgesehen sind. Mit einem "horizontalen Ebenenabschnitt" ist insbesondere ein Abschnitt des Innenraums des Kessels gemeint, der zwei im Wesentlichen horizontalen Endbereiche hat und sich über eine gewisse Höhe erstreckt. Die Höhe dieses Ebenenabschnittes ist unter Berücksichtigung der Bewegung des Fluidverteilers bzw. der Erreichbarkeit des Innenraums mit dem Messstrahl gewählt. Die wenigstens zwei Vorrichtungen können gegenüberliegend und/oder im wesentlichen rechtwinklig zueinander angeordnet sein, um einfache Rechenalgorithmen bei der Verarbeitung der Messsignale verwenden zu können und eine breite Abdeckung im Inneren des Kessels zu ermöglichen. "Gegenüberliegend" ist regelmäßig nicht so zu verstehen, dass die Vorrichtungen einander exakt fluchtend gegenüberliegen. Vielmehr ist ein gewisser Versatz beider Vorrichtungen innerhalb des Ebenenabschnittes bevorzugt. Gegebenenfalls können auch weitere Vorrichtungen in dem einen horizontalen Ebenenabschnitt vorgesehen sein. Eine "rechtwinklige" Anordnung ist insbesondere dann gegeben, wenn die Fluidverteiler in ihrer nicht verschwenkten Lage zueinander im wesentlichen senkrecht ausgerichtet sind. Besonders bevorzugt ist dabei eine Ausgestaltung, wobei die Mehrzahl von Vorrichtungen über den Umfang des Ebenenabschnittes mit einem im Wesentlichen gleichen Abstand zueinander angeordnet sind. Diese mehreren Fluidverteiler werden bevorzugt dazu eingesetzt, zusammen einen (horizontalen) Kesselraumabschnitt hinsichtlich eines Umgebungsparameters zu überwachen. Dabei ist es insbesondere auch möglich, diesen Kesselraumabschnitt bezüglich unterschiedlicher Umgebungsparameter zu prüfen (Temperatur, Lage der Flammen des Feuers, Strömungswege des Rauchgases, Verschmutzungen der Kesselwand und dergleichen), wobei gegebenenfalls verschiedene Mittel zur Erfassung eines Umgebungsparameters zum Einsatz gelangen und/oder das vorhandene Mittel zur Erfassung eines Umgebungsparameters verschieden betrieben wird (z.B. mit anderen Wellenlängen, Frequenzen, Intensitäten, etc.).

Des Weiteren wird bezüglich des Kessels vorgeschlagen, dass Datenverarbeitungsmittel für Signale der Mittel zur Erfassung eines Umgebungsparameters und der Mittel zur Positionsbestimmung des mindestens einen Fluidverteilers vorgesehen sind. Die Datenverarbeitungsmittel können mit einer Software ausgestattet sein, die die Signale bzw. Messwerte der Mittel zu Erfassung eines Umgebungsparameters und der Mittel zur Positionsbestimmung des mindestens einen Fluidverteilers miteinander korreliert und verarbeitet. Insbesondere können auf diese Weise die Messwerte des Umgebungsparameters im Inneren des Kessels örtlich genau zugeordnet werden. Durch die Überlagerung mehrerer solcher Umgebungsparameter, z. B. bezüglich horizontaler oder vertikaler Bezugsebenen, können exakte Umgebungsparameter-Verläufe in einer Ebene oder sogar im dreidimensionalen Raum des Kessels generiert und dargestellt werden. So lassen sich beispielsweise Temperatur- und/oder Geschwindigkeitsverteilungen des Rauchgases sowie gegebenenfalls Position und/oder Verhalten der Flamme im Inneren des Kessels bestimmen. Dadurch können die Wärmeströme, der Verschlackungsgrad, die Anhaftungswahrscheinlichkeit, das Wärmeaustauschverhalten und/oder weitere Kennwerte räumlich und/oder flächenbezogen prognostiziert und/oder generiert werden. Die Datenverarbeitungsmittel können zudem mit Referenzwerten und/oder Referenzverläufen des erfassten Umgebungsparameters ausgestattet sein, so dass ein Vergleich der aktuellen Messwerte mit diesen Referenzwerten bzw. -verläufen vorgenommen werden kann. Dies erlaubt Rückschlüsse auf die Verbrennungs- und/oder Wärmeaustauschvorgänge in der Verbrennungsanlage. Damit lassen sich besonders genaue Abbilder der Vorgänge im Inneren des Kessels darstellen. Zu diesem Zweck können die Datenverarbeitungsmittel mit Speichermedien und/oder Visualisierungsmitteln ausgestattet sein. Die Datenverarbeitungsmittel können als separate Baueinheit oder aber auch als Keil einer Steuerung hinsichtlich der Verbrennungsanlage, des Kessels und/oder der Vorrichtung ausgeführt sein. Darüber hinaus ist auch möglich, dass die Datenverarbeitungsmittel mit "sebstlernenden" Logikeinheiten zusammenwirken, so dass die Auswertung und/oder Prognose der Messergebnisse mit der Betriebsdauer verbessert werden kann.

Gemäß einem weiteren Aspekt der Erfindung wird ein Verfahren zum Betrieb eines mit Rauchgas durchströmten Kessels vorgeschlagen, wobei der Kessel mindestens eine Vorrichtung nach der vorstehend erfindungsgemäßen Art aufweist, wobei mittels der Vorrichtung zeitweise ein Fluid im Kessel verteilt und zeitweise ein Umgebungsparameter im Inneren des Kessels umfasst wird. Besonders bevorzugt ist dabei die Ausgestaltung des Verfahrens, bei der die Verteilung des Fluids und die Erfassung des Umgebungsparameters in getrennten Zeitintervallen durchgeführt wird. Demnach wird die Vorrichtung in einem Zeitintervall zur Verteilung des Fluids bzw. zur Reinigung des Kessels eingesetzt, während die Vorrichtung zu einem anderen Zeitintervall zur Erfassung wenigstens eines Umgebungsparameters verwendet wird. Ganz besonders bevorzugt wird die mindestens eine Vorrichtung während der unterschiedlichen Zeitintervalle mit unterschiedlichen Bewegungsabläufen verfahren, wobei beispielsweise während eines Reinigungsprozesses bzw. während der Fluidverteilung eine mäanderförmigen Blasfigur weg- und/oder geschwindigkeitsabhängig abgefahren wird, während im Zeitintervall zur Erfassung des Umgebungsparameters z. B. ein zeilenförmiges bzw. ebenenförmiges Abtasten des Innenraumes des Kessels erfolgt. Dabei ist es besonders vorteilhaft, wenn ein Antriebssystem für die Vorrichtung vorgesehen ist, welches im Hinblick auf die Bewegungsrichtung separat und unabhängig angesteuert werden kann. Das führt zu dem Vorteil, dass die Vorrichtung, die ursprünglich beispielsweise nur für den Reinigungsprozess eingesetzt wurde, nunmehr auch zur Messwerterfassung genutzt werden kann. Durch das erfindungsgemäße System zur Messwerterfassung kann auch eine einfache Nachrüstung bekannter Reinigungssysteme vorgenommen werden. Dazu muss ein Fluidverteiler nur mit Mitteln zur Erfassung eines Umgebungsparameters ergänzt werden, wobei ggf. auch noch die damit verbundene Betriebs-Software angepasst werden muss.

Darüber hinaus ist vorteilhaft, dass als Umgebungsparameter die Temperaturverteilung im Kessel erfasst wird. Dabei ist insbesondere die Temperaturverteilung des Rauchgases während des Betriebes des Kessels bzw. der Verbrennungsanlage gemeint. Somit ist eine so genannte online-Diagnose des Verbrennungsverhaltens (Kesselüberwachung) möglich. Insbesondere können so die Lage der Temperaturmaxima bezüglich eines Querschnitts des Kessels oder auch eines Längsschnitts des Kessels ermittelt werden. In Anbetracht der Tatsache, dass für eine gleichmäßige Nutzung der Wärmeenergie des Rauchgases und zur Vermeidung von lokalen Anhäufungen von Verunreinigungen eine möglichst zentrische Ausrichtung dieser Temperaturmaxima im Kessel gewünscht ist, kann gegebenenfalls schnell eine Korrektur der Verbrennungsvorgänge vorgenommen werden. Die online-Temperaturmessung kann auch dazu eingesetzt werden, die Lage der Flamme im Kessel zu analysieren und gegebenenfalls zu beeinflussen.

Gemäß einer vorteilhaften Weiterbildung des Verfahrens werden die Signale der Mittel zur Erfassung eines Umgebungsparameters einer Mehrzahl von Vorrichtungen so überlagert, dass eine örtliche Zuordnung eines Messwertes im Kessel erfolgt. Hierzu werden die Messstrahlen der Mehrzahl von Vorrichtungen wenigstens zeitweise überlagert, so dass z.B. diverse Kreuzungspunkte bzw. Kreuzungsebenen gebildet sind. Durch die Überlagerung der Umgebungsparameter können besonders exakte Messwerte (beispielsweise der Temperaturverteilung) generiert werden.

Weiterhin ist auch möglich, dass der erfasste Umgebungsparameter mit einem Referenzwert verglichen wird und in Abhängigkeit von diesem Vergleich zumindest Maßnahmen zur Aktivierung eines Reinigungsvorgangs oder zur Beeinflussung des Verbrennungsvorgangs durchgeführt werden. Besonders bevorzugt ist dabei ein Verfahren, wobei in Abhängigkeit des Vergleichs sowohl Maßnahmen zur Aktivierung eines Reinigungsvorgangs und zur Beeinflussung des Verbrennungsvorgangs durchgeführt werden können. Im Hinblick auf die Maßnahmen zur Aktivierung eines Reinigungsvorganges kann beispielsweise eine Auswahl der zur Reinigung zu aktivierenden Vorrichtung(en) vorgenommen werden, wobei zusätzlich auch noch die Betriebsweise der Vorrichtung angepasst werden kann. Darüber hinaus ist es möglich, durch die Art der Befeuerung, insbesondere der Zufuhr von Verbrennungsmedien und/oder Oxidationsmitteln (z.B. Luft), eine Veränderung der Wärmeströmungen im Inneren des Kessels zu erreichen. So können aus diesem Vergleich die Verbrennungsvorgänge geregelt werden, in dem eine entsprechende Positionierung der Verbrennungsmedien und/oder eine qualitative und/oder quantitative Einflussnahme auf die Oxidationsmittelzufur erfolgt. Dies führt zu einem effizienteren Wärmeübergang vom heißen Rauchgas auf die Wärmeaustauschmittel in den Wärmetauschem und/oder zur Reduzierung von an den Wärmetauschern haftenden Verunreinigungen, wie Asche, Ruß und Verschlackungen.

Schließlich wird auch vorgeschlagen, dass die mit der Vorrichtung erfassten Umgebungsparameter mit Messwerten weiterer Sensoren des Kessels kombiniert werden. Damit ist insbesondere gemeint, dass zusätzlich zu den Mitteln zur Erfassung eines Umgebungsparameters der Vorrichtung weitere Sensoren im bzw. am Kessel positioniert sind, die ebenfalls Rückschlüsse auf einen (gleichen oder einen anderen) Umgebungsparameter des Kessels zulassen. Beispielsweise können Sensoren, wie sie in der DE 196 40 337 vorgeschlagen sind, im Kessel vorgesehen sein. Die mittels der Sensoren nahe der Kesselwand generierten Messwerte können nun mit den Messwerten, die mit der erfindungsgemäßen Vorrichtung gewonnen wurden, korreliert werden. Damit lässt sich ggf. erkennen, ob an einer Stelle tatsächlich ein schlechter Wärmeübergang vorliegt oder das heiße Rauchgas an dieser Stelle nicht in der gewünschten Weise vorbeiströmt. So werden Interpretationsfehler und unnötige Reinigungsprozesse vermieden.

Die Erfindung sowie das technische Umfeld werden nachfolgend anhand der beigefügten Figuren näher erläutert. Es ist darauf hinzuweisen, dass die Figuren besonders bevorzugte Ausführungsvarianten der Erfindung zeigen, diese jedoch nicht darauf begrenzt ist. Es zeigen schematisch:
- Fig. 1: eine erste Ausführungsvariante einer erfindungsgemäßen Vorrichtung,
- Fig. 2:: eine weitere Ausführungsvariante einer erfindungsgemäßen Vorrichtung als Reinigungsgerät,
- Fig. 3:: einen Teilschnitt durch eine Verbrennungsanlage mit mehreren erfin- dungsgemäßen Reinigungsgeräten,
- Fig. 4:: ein Ergebnis einer Messwerterfassung in einem horizontalen Schnitt durch den Kessel, und
- Fig. 5:: einen Verlauf des erfassten Umgebungsparameters in einem vertikalen Schnitt des Kessels.

In Fig. 1 ist eine Vorrichtung 1 dargestellt, welche einen Fluidverteiler 2 umfasst, der einen Strömungskanal 3 hat und mit einer Eintrittsöffnung 4 und einer Austrittsöffnung 5 ausgeführt ist. Das Fluid tritt über die Eintrittsöffnung 4 in den Fluidverteiler 2 nach Art eines Blasrohres ein, durchströmt die Krümmung 21 und tritt dann über die, mit einer Düse 14 gebildete, Austrittsöffnung 5 als Fluidstrahl 15 aus. Dabei ist es dem Fluidstrahl 15 möglich, Entfernungen bis zu 30 m zu überbrücken. Dieser Fluidstrahl 15 wird insbesondere zum Abreinigen von erreichbaren Wärmetauschern oder/und Bereichen der Kesselwand genutzt. Um hierbei möglichst große Flächen zu erreichen, ist der Fluidverteiler 2 schwenkbar in einer Lagerung 22 der Kesselwand 17 positioniert. Die Lagerung 22 ist dabei so gestaltet, dass der Fluidverteiler 2 mit einem Winkel 25 (von einer Extremstellung zur gegenüberliegenden im Bereich von ca. 90 Grad oder sogar 110 Grad) verschwenkt werden kann. Daneben ist bevorzugt, dass die Lagerung 22 gegebenenfalls eine (teilweise) Rotation des Fluidverteilers 2 zulässt, eine Bewegung in axiale Richtung jedoch unterbunden ist. Zur Ausführung dieser Schwenkbewegung kann außerhalb des Kessels ein Schwenkantrieb (nicht dargestellt) vorgesehen sein, der außen an der Kesselwand 17 montiert ist. Dieser Schwenkantrieb greift nun an einem außerhalb des Kessels liegenden Teilbereich des Fluidverteilers an und steuert dessen Schwenkbewegung mit beliebigen, frei vorgebbaren Bewegungsgeschwindigkeiten.

Der dargestellte Fluidverteiler 2 weist im Bereich der Krümmung 21 zudem ein Nebenkanal 9 auf, in dem ein Messwertaufnehmer 7 vorgesehen ist. Die Ausrichtung des Nebenkanals 9 ist derart, dass eine fluchtende Anordnung von Messwertaufnehmer 7 und Austrittsöffnung 5 gegeben ist. Um zu vermeiden, dass das Fluid während des Reinigungsprozesses in Teilbereiche des Nebenkanals 9 bzw. hin zum Messwertaufnehmer 7 strömen kann, ist eine Absperrung 20, beispielsweise in Form eines Ventils, vorgesehen. Der Messwertaufnehmer 7 ist insbesondere geeignet, mittels Infrarot-Strahlung die Temperatur außerhalb der Austrittsöffnung im Inneren des Kessels zu bestimmen.

Fig. 2 veranschaulicht nunmehr eine Vorrichtung, die als Reinigungsgerät 12 für einen mit Rauchgas durchströmten Kessel ausgestaltet ist. Dazu ist der Fluidverteiler 2 in einer Luke 24 der Kesselwand 17 schwenkbar gelagert. Zur Verwirklichung eines Schwenkbereichs 27 des Fluidverteilers 2 sind zwei modular aufgebaute Antriebe 11 nach Art eines Linearantriebes vorgesehen. Ein Antrieb 11 ist hierfür auf dem anderen Antrieb 11 fixiert und verfahrbar. Die senkrecht zueinander angeordneten Antriebe 11 sind unabhängig voneinander ansteuerbar, so dass die Anlenkung des Fluidverteilers jeden beliebigen Punkt innerhalb des Verfahrensbereichs 26 erreichen kann. Der Fluidverteiler 2 ist wiederum mit einer Eintrittsöffnung 4 ausgeführt, an die eine Zuleitung 6 für ein Fluid angeschlossen ist. Die flexible Zuleitung 6 ist beispielsweise mit einer Wasser- und/oder Dampf-Versorgung verbunden. Um eine möglichst gleichmäßige Ausgestaltung des Fluidstrahls zu gewährleisten, ist ein Strömungsbeeinflusser 40 im Strömungskanal 3 des Fluidverteilers 2 vorgesehen. Dieser umfasst beispielsweise Strömungsleitflächen, die eine laminare Strömung des Fluids im Inneren des Fluidverteilers2 gewährleisten.

Dieser Fluidverteiler 2 ist nunmehr auch mit Mitteln zur Erfassung eines Umgebungsparameters durch die (nicht dargestellte) Austrittsöffnung 5 hindurch ausgestattet. Diese Mittel umfassen hier ein Pyrometer 8, beispielsweise ein Infrarot-Pyrometer, das einen Signalleiter 23 hat, beispielsweise einen Lichtwellenleiter, der sich in innere Bereiche des Fluidverteilers 2 hinein erstreckt. Um eine exakte Ausrichtung des Signalleiters 23 hin zur Austrittsöffnung 5 zu gewährleisten, ist dieser mit dem Strömungsbeeinflusser 40 zentrisch fixiert. Grundsätzlich ist möglich, dass dieser Signalleiter 23 bezüglich des Fluidverteilers 2 bzw. des Strömuhgskanals 3 beweglich angeordnet ist, also beispielsweise während eines Reinigungsprozesses, in dem der Fluidverteiler mit dem Reinigungsfluid durchströmt wird, zumindest teilweise aus dem Fluidverteiler 2 entfernt werden kann.

Des Weiteren umfasst das Reinigungsgerät 12 eine Datenverarbeitungsanlage 31, die einerseits mit dem Pyrometer 8 und andererseits mit den Antrieben 11 des Reinigungsgerätes 12 elektrisch bzw. informationstechnisch verbunden ist. So können die mittels des.Pyrometers 8 gewonnenen Informationen gemeinsam mit den Daten, die über die Datenverbindungen 29 von den Wegmessem 28 der Antriebe 21 generiert werden, korreliert werden. In Abhängigkeit von den daraus gewonnenen Kennwerten, können beispielsweise spezielle Steuerungsbefehle über die Leitungen 30 wieder hin zu den Antrieben 11 geleitet werden, so dass eine selektive Reinigung von verschmutzten Teilbereichen des Kessels durchgeführt wird. Selbstverständlich kann die dargestellte Datenverarbeitungsanlage 31 in gleicher Weise mit anderen bzw. weiteren Reinigungsgeräten 12 des Kessels in Verbindung stehen. Die Datenverarbeitungsanlage 31 kann zudem Speichermedien, Prozessoren und weitere Hardware sowie Software umfassen.

Fig. 3 zeigt nun schematisch einen Querschnitt durch einen Teil einer Verbrennungsanlage 16 mit einem Kessel 13 der von heißem Rauchgas durchströmt wird. Im unteren Bereich des Kessels 13 ist schematisch eine Flamme 35 veranschaulicht, wobei diese über die Brenner 33 gesteuert wird. Die Brenner 33 werden zur Zufuhr von Verbrennungsmitteln und/oder Oxidationsmitteln eingesetzt. Das dabei generierte Rauchgas strömt nun im Wesentlichen vertikal aufwärts hin zu den Wärmetauschern 34. Neben den oben im Kessel 13 veranschaulichten Wärmetauschern 34 beispielsweise nach Art eines Rohrbündelpaketes können weitere Wärmetauscher im Bereich der Kesselwand zwischen der Flamme 35 und den dargestellten Wärmetauschern 34 vorgesehen sein. Das heiße Rauchgas kommt dabei mit den Wärmetauschern 34 in Kontakt, wobei ein die Wärmetauscher 34 durchströmendes Wärmeaustauschmittel (z. B. Wasser) aufgeheizt wird und somit die Wärmeenergie des Rauchgases ausgenutzt werden kann.

Im Kessel 13 sind nun drei Ebenenabschnitte 18 veranschaulicht, die zumindest teilweise überlappend ausgeführt sind. In jedem horizontalen Ebenenabschnitt 18 sind eine Mehrzahl von Vorrichtungen 1 bzw. Reinigungsgeräten 12 vorgesehen. Bei der hier veranschaulichten Bauweise des Kessels 12 mit einem im Wesentlichen rechteckigen Querschnitt ist in einem Ebenabschnitt 18 an jeder Seitenfläche ein Reinigungsgerät 12 vorgesehen. Mittels dieser Reinigungsgeräte 12 können die gegenüberliegenden bzw. seitlich dazu angeordneten Bereiche des Kessels 13 und/oder dort positionierte Wärmetauscher 34 (nicht dargestellt) gegebenenfalls von Verschlackungen befreit werden.

In dem unteren Ebenenabschnitt 18 ist schematisch veranschaulicht, wie sich die Messstrahlen 32 gegenüberliegender Reinigungsgeräte 12 kreuzen. Dabei können jeweils Durchschnittswerte des Umgebungsparameters im Inneren des Kessels 13 bestimmt werden, wobei sich durch Überlagerung dieser mit den Messstrahlen 32 gewonnenen Messwerte eine flächige oder sogar räumliche Verteilung des Umgebungsparameters bestimmen lässt.

Die mittels der Messstrahlen 32 der Reinigungsgeräte 12 gewonnenen Informationen können beispielsweise auch mit Messwerten bzw. Signalen korrigiert werden, die durch weitere Sensoren 19 im Bereich der Kesselwand des Kessels 13 generiert wurden. Damit kann auf kostengünstige und einfache Weise beispielsweise eine deutlich höhere Informationsdichte betreffend die Temperaturverteilung im Inneren des Kessels gewonnen werden. Die Integration eines solchen Messsystems in den Reinigungsgeräten 12 hat zudem eine einfache Nachrüstbarkeit zur Folge.

Um den Kessel 13 effizient zu betreiben, sind die Reinigungsgeräte 12 über Datenverbindungen 29 mit einer Datenverarbeitungsanlage 31 verbunden. In Abhängigkeit der mit den Reinigungsgeräten 12 generierten Messwerten bzw. den daraus resultierenden Verläufen des Umgebungsparameters im Inneren des Kessels 13 können der Reinigungsbetrieb der Reinigungsgeräte 12 und die Zugabe von Verbrennungsmitteln und/oder Oxidationsmitteln mittels der Brenner 33 selektiv gezielt beeinflusst werden. Dazu ist beispielsweise auch eine Kopplung 37 der Brenner 33 mit der Datenverarbeitungsanlage 31 vorgesehen.

Die Fig. 4 und 5 veranschaulichen nunmehr Ergebnisse der Messwerterfassung mittels der erfindungsgemäßen Vorrichtung. In Fig. 4 ist ein im Wesentlichen horizontaler Querschnitt durch einen Kessel 13 dargestellt. Der im Wesentlichen quadratische Aufbau des Kessels 13 mit den Kesselwänden 17 wird dabei nicht zentrisch vom heißen Rauchgas beströmt. Dieser Fehler lässt sich anhand der dargestellten Temperaturverteilung über diesen Querschnitt erkennen. Die in den Figuren 4 und 5 angegebenen Werte (1080, 1060, 1040) stellen Angaben in Grad Celsius dar, wobei die Linien Grenzbereiche der Felder gleicher Temperatur veranschaulichen. Wie aus den Figuren zu erkennen ist, liegt das Maximum 39 des Umgebungsparameters bzw. der Temperatur versetzt zum Zentrum 38 des Kessels 13. Damit einher geht regelmäßig auch eine einseitige Belastung des Kessels 13 hinsichtlich der Verschlackung und/oder des Wärmeflusses. Nach Erkennen einer solcher Fehllage kann nunmehr entweder die Reinigung im Bereich der stärker beanspruchten bzw. verschmutzten Kesselwände 17 initiiert werden, es ist jedoch auch vorteilhaft, die Lage des Maximum 39 durch Beeinflussung des Verbrennungsvorgangs hin in Richtung des Zentrums 38 zu verschieben.

In beiden Fig. 4 und 5 ist zusätzlich exemplarisch ein Reinigungsgerät 12 schematisch in der Kesselwand 17 dargestellt, wobei der Verschwenkbereich in jeder Ebene veranschaulicht ist. Die gestrichelte Linie stellt dabei den Grenzbereich hinsichtlich des Verschwenkwinkels für den Fluidstrahl 15 bzw. den Messstrahl 32 dar. In Anbetracht der Tatsache, dass es bisher bereits wünschenswert war, die Reinigungsgeräte 12 so zu positionieren, dass möglichst alle wesentlichen Teile der Kesselwand 17 erreichbar sind, kann diese Abdeckung nunmehr auch für eine vollständige Erfassung des Umgebungsparameters im Inneren des Kessels 13 genutzt werden. Diese kostengünstige Ergänzung einer solchen Verbrennungsanlage erlaubt eine selektive Reinigung der Kesselwände 17 des Kessels 13 und einen besonders effizienten Betrieb der Verbrennungsanlage.

### Bezugszeichenliste

- 1: Vorrichtung
- 2: Fluidverteiler
- 3: Strömungskanal
- 4: Eintrittsöffnung
- 5: Austrittsöffnung
- 6: Zuleitung
- 7: Messwertaufnehmer
- 8: Pyrometer
- 9: Nebenkanal
- 10: Schwenkantrieb
- 11: Antrieb
- 12: Reinigungsgerät
- 13: Kessel
- 14: Düse
- 15: Fluidstrahl
- 16: Verbrennungsanlage
- 17: Kesselwand
- 18: Ebenenabschnitt
- 19: Sensor
- 20: Absperrung
- 21: Krümmung
- 22: Lagerung
- 23: Signalleiter
- 24: Luke
- 25: Winkel
- 26: Verfahrbereich
- 27: Schwenkbereich
- 28: Wegmesser
- 29: Datenverbindung
- 30: Leitung
- 31: Datenverarbeitungsanlage
- 32: Messstrahl
- 33: Brenner
- 34: Wärmetauscher
- 35: Flamme
- 36: Verbindung
- 37: Kopplung
- 38: Zentrum
- 39: Maximum
- 40: Strömungsbeeinflusser

## Patentansprüche

1. Vorrichtung (1) umfassend einen Fluidverteiler (2), der wenigstens einen Strömungskanal (3) mit einer Eintrittsöffnung (4) und einer Austrittsöffnung (5) hat, wobei die Eintrittsöffnung (4) mit einer Zuleitung (6) für ein Fluid verbindbar ist und Mittel zum Bewegen des Fluidverteilers (2) vorgesehen sind, **dadurch gekennzeichnet, dass** Mittel zur Erfassung eines Umgebungsparameters durch die Austrittsöffnung (5) hindurch vorgesehen sind.

2. Vorrichtung (1) nach Anspruch 1, bei der die Mittel zur Erfassung eines Umgebungsparameters zumindest einen Messwertaufnehmer (7) umfassen, der in Verbindung zum wenigstens einen Strömungskanal (3) angeordnet ist.

3. Vorrichtung (1) nach Anspruch 1 oder 2, bei der die Mittel zur Erfassung eines Umgebungsparameters wenigstens ein Pyrometer (8) umfassen.

4. Vorrichtung (1) nach einem der vorhergehenden Patentansprüche, bei der die Mittel zur Erfassung eines Umgebungsparameters wenigstens teilweise in einem, vom Strömungskanal (3) entkoppelbaren, Nebenkanal (9) angeordnet sind.

5. Vorrichtung (1) nach einem der vorhergehenden Patentansprüche, bei der im wenigstens einen Strömungskanal (3) Elemente zum Halten der Mittel zur Erfassung eines Umgebungsparameters vorgesehen sind.

6. Vorrichtung (1) nach einem der vorhergehenden Patentansprüche, bei der die Mittel zum Bewegen des Fluidverteilers einen Schwenkantrieb (10) mit mindestens zwei unabhängig voneinander ansteuerbare Antrieben (11) umfasst.

7. Vorrichtung (1) nach einem der vorhergehenden Patentansprüche, bei der Mittel zur Positionsbestimmung des Fluidverteilers (2) vorgesehen sind.

8. Vorrichtung (1) nach einem der vorhergehenden Patentansprüche, bei der die Vorrichtung ein Reinigungsgerät (12) für einen mit Rauchgas durchströmten Kessel (13) umfasst.

9. Vorrichtung (1) nach Patentanspruch 8, bei der der Fluidverteiler (2) eine Düse (14) zur Ausbildung eines Fluidstrahls (15) umfassend zumindest einen der Bestandteile Wasser und Dampf hat, wobei die Düse (14) die Austrittsöffnung (5) bildet.

10. Kessel (13) einer Verbrennungsanlage (16) mit mindestens einer Vorrichtung (1) nach einem der vorhergehenden Patentansprüche, bei dem der Fluidverteiler (2) so in einer Kesselwand (17) bewegbar angeordnet ist, dass sich die Austrittsöffnung (5) im Inneren des Kessels (13) befindet.

11. Kessel (13) nach Patentanspruch 10, bei dem in einem horizontalen Ebenenabschnitt (18) des Kessels (13) wenigstens zwei Vorrichtungen (1) vorgesehen sind.

12. Kessel (13) nach Patentanspruch 10 oder 11, bei dem Datenverarbeitungsmittel für Signale der Mittel zur Erfassung eines Umgebungsparameter und der Mittel zur Positionsbestimmung des mindestens einen Fluidverteilers (2) vorgesehen sind.

13. Verfahren zum Betrieb eines mit Rauchgas durchströmten Kessels (13), wobei der Kessel (13) mindestens eine Vorrichtung (1) nach einem der Patentansprüche 1 bis 9 aufweist, wobei mittels der Vorrichtung (1) zeitweise ein Fluid im Kessel (13) verteilt und zeitweise ein Umgebungsparameter im Inneren des Kessels (13) erfasst wird.

14. Verfahren nach Patentanspruch 13, wobei als Umgebungsparameter die Temperaturverteilung im Kessel (13) erfasst wird.

15. Verfahren nach Patentanspruch 13 oder 14, wobei die Signale der Mittel zur Erfassung eines Umgebungsparameters einer Mehrzahl von Vorrichtungen (1) so überlagert werden, dass eine örtliche Zuordnung eines Messwertes im Kessel (13) erfolgt.

16. Verfahren nach einem der Patentansprüche 13 bis 15, wobei der erfasste Umgebungsparameter mit einem Referenzwert verglichen wird und in Abhängigkeit von diesem Vergleich zumindest Maßnahmen zur Aktivierung eines Reinigungsvorgangs oder zur Beeinflussung des Verbrennungsvorgangs durchgeführt werden.

17. Verfahren nach einem der Patentansprüche 13 bis 16, wobei der die mit der Vorrichtung (1) erfassten Umgebungsparameter mit Messwerten weiterer Sensoren (19) des Kessels (13) kombiniert werden.

## Claims

1. A device (1) comprising a fluid distributor (2) which has at least one flow duct (3) with an inlet opening (4) and an outlet opening (5), wherein the inlet opening (4) can be connected to a supply line (6) for a fluid, and means for moving the fluid distributor (2) are provided, **characterized in that** means are provided for recording an environmental parameter through the outlet opening (5).

2. The device (1) as claimed in claim 1, in which the means for recording an environmental parameter comprise at least one measured value pickup (7) which is arranged connected to the at least one flow duct (3).

3. The device (1) as claimed in claim 1 or 2, in which the means for recording an environmental parameter comprise at least one pyrometer (8).

4. The device (1) as claimed in one of the preceding patent claims, in which the means for recording an environmental parameter are at least partially arranged in a secondary duct (9) which can be decoupled from the flow duct (3).

5. The device (1) as claimed in one of the preceding patent claims, in which elements for holding the means for recording an environmental parameter are provided in the at least one flow duct (3).

6. The device (1) as claimed in one of the preceding patent claims, in which the means for moving the fluid distributor comprise a pivoting drive (10) with at least two drives (11) which can be activated independently of each other.

7. The device (1) as claimed in one of the preceding patent claims, in which means for determining the position of the fluid distributor (2) are provided.

8. The device (1) as claimed in one of the preceding patent claims, in which the device comprises a cleaning appliance (12) for a boiler (13) with a throughflow of flue gas.

9. The device (1) as claimed in patent claim 8, in which the fluid distributor (2) has a nozzle (14) for forming a fluid jet (15) comprising at least one of the components water and steam, with the nozzle (14) forming the outlet opening (5).

10. A boiler (13) of a combustion system (16) with at least one device (1) as claimed in one of the preceding patent claims, in which the fluid distributor (2) is arranged movably in a boiler wall (17) in such a manner that the outlet opening (5) is located in the interior of the boiler (13).

11. The boiler (13) as claimed in patent claim 10, in which at least two devices (1) are provided in a horizontal level section (18) of the boiler (13).

12. The boiler (13) as claimed in patent claim 10 or 11, in which data processing means are provided for signals of the means for recording an environmental parameter and of the means for determining the position of the at least one fluid distributor (2).

13. A method for operation of a boiler (13) with a throughflow of flue gas, wherein the boiler (13) has at least one device (1) as claimed in one of patent claims 1 to 9, the device (1) being used to temporarily distribute a fluid in the boiler (13) and to temporarily record an environmental parameter in the interior of the boiler (13).

14. The method as claimed in patent claim 13, wherein the temperature distribution in the boiler (13) is recorded as the environmental parameter.

15. The method as claimed in patent claim 13 or 14, wherein the signals of the means for recording an environmental parameter of a plurality of devices (1) are superimposed in such a manner that a measured value is assigned locally in the boiler (13).

16. The method as claimed in one of patent claims 13 to 15, wherein the recorded environmental parameter is compared with a reference value and, as a function of said comparison, at least measures for activating a cleaning operation or for influencing the combustion operation are carried out.

17. The method as claimed in one of patent claims 13 to 16, wherein the environmental parameters recorded by the device (1) are combined with measured values of further sensors (19) of the boiler (13).

## Revendications

1. Dispositif (1) comprenant un répartiteur de fluide (2), qui a au moins un canal d'écoulement (3) avec un orifice d'entrée (4) et un orifice de sortie (5), l'orifice d'entrée (4) pouvant être connecté avec une conduite d'alimentation (6) pour un fluide et des moyens pour déplacer le répartiteur de fluide (2) étant prévus, **caractérisé en ce que** des moyens pour la détection d'un paramètre d'environnement à travers l'orifice de sortie (5) sont prévus.

2. Dispositif (1) selon la revendication 1, dans quel cas les moyens pour détecter un paramètre d'environnement comprennent au moins un transducteur (7) qui est agencé en liaison avec l'au moins un canal d'écoulement (3).

3. Dispositif (1) selon la revendication 1 ou 2, dans quel cas des moyens pour détecter un paramètre d'environnement comprennent au moins un pyromètre (8).

4. Dispositif (1) selon l'une des revendications précédentes, dans quel cas les moyens pour la détection d'un paramètre d'environnement sont agencés au moins partiellement dans un canal latéral (9) pouvant être découplé du canal d'écoulement (3).

5. Dispositif (1) selon l'une des revendications précédentes, dans quel cas dans l'au moins un canal d'écoulement (3) des éléments pour retenir les moyens pour détecter un paramètre d'environnement sont prévus.

6. Dispositif (1) selon l'une des revendications précédentes, dans quel cas les moyens pour déplacer le répartiteur de fluide comprennent un entraînement pivotant (10) avec au moins deux entraînements (11) pouvant être commandés indépendamment l'un de l'autre.

7. Dispositif (1) selon l'une des revendications précédentes, dans quel cas des moyens pour déterminer la position du répartiteur de fluide (2) sont prévus.

8. Dispositif (1) selon l'une des revendications précédentes, dans quel cas le dispositif comprend un appareil d'épuration (12) pour une chaudière (13) parcourue par des gaz de fumée.

9. Dispositif (1) selon la revendication (8), dans quel cas le répartiteur de fluide (2) a une buse (14) pour réaliser un jet de fluide (15), comprenant au moins un des composants eau et vapeur, la buse (14) formant l'orifice de sortie (5).

10. Chaudière (13) d'une installation d'incinération (16) avec au moins un dispositif (1) selon l'une des revendications précédentes, dans quel cas le répartiteur de fluide (2) est agencé de manière telle de façon mobile dans une paroi de chaudière (17), que l'orifice de sortie (5) se trouve à l'intérieur de la chaudière (13).

11. Chaudière (13) selon la revendication 10, dans quel cas au moins deux dispositifs (1) sont prévus dans une section de plan horizontal (18) de la chaudière (13).

12. Chaudière (13) selon la revendication 10 ou 11, des moyens pour le traitement de données étant prévus pour des signaux des moyens pour la détection d'un paramètre d'environnement et des moyens pour déterminer la position de l'au moins un répartiteur de fluide (2).

13. Procédé pour opérer une chaudière (13) parcourue par des gaz de fumée, la chaudière (13) présentant au moins un dispositif (1) selon l'une des revendications 1 à 9, un fluide étant réparti périodiquement dans la chaudière (13) au moyen du dispositif (1) et un paramètre d'environnement étant détecté périodiquement à l'intérieur de la chaudière (13).

14. Procédé selon la revendication 13, dans quel cas comme paramètre d'environnement la répartition de la température dans la chaudière (13) étant détectée.

15. Procédé selon les revendications 13 ou 14, les signaux des moyens pour détecter un paramètre d'environnement d'une pluralité de dispositifs (1) étant superposés de manière telle qu'une attribution locale d'une valeur mesurée est effectuée dans la chaudière (13).

16. Procédé selon l'une des revendications 13 à 15, le paramètre d'environnement détecté étant comparé à une valeur de référence et en fonction de cette comparaison au moins des mesures pour activer un processus d'épuration ou pour influencer un processus de combustion sont effectuées.

17. Procédé selon l'une des revendications 13 à 16, les paramètres d'environnement détectés avec le dispositif (1) étant combinés avec des valeurs mesurées d'autres capteurs (19) de la chaudière (13).
